# EUROPÄISCHE PATENTSCHRIFT

(11) **EP 2 145 991 B1**
(45) Veröffentlichungstag und Bekanntmachung des Hinweises auf die Patenterteilung: **14.03.2012**
(21) Anmeldenummer: 09008425.2
(22) Anmeldetag: 27.06.2009
(51) Int. Cl.: D05B 69/02, D05B 69/06

(54) **Betätigungsvorrichtung zur Bedienung einer Nähmaschine**
Actuation device for operating a sewing machine
Dispositif d'actionnement d'une machine à coudre

(30) Priorität: 15.07.2008 DE 102008033144
(43) Veröffentlichungstag der Anmeldung: 20.01.2010
(73) Patentinhaber: Dürkopp Adler AG, 33719 Bielefeld (DE)
(72) Erfinder: Harder, Jakob, 33729 Bielefeld (DE)
(74) Vertreter: Hofmann, Matthias

(56) Entgegenhaltungen:
- DE-A1- 1 488 636
- DE-A1- 1 928 138
- DE-C1- 19 920 400
- DE-U1-202008 017 164
- US-A- 3 978 948
- US-A- 4 643 091

## Beschreibung

Die Erfindung betrifft eine Betätigungsvorrichtung zur Bedienung einer Nähmaschine nach dem Oberbegriff des Anspruches 1. Ferner betrifft die Erfindung eine Vorspanneinrichtung für ein Nähmaschinen-Betätigungselement sowie eine Nähmaschine mit einer derartigen Betätigungsvorrichtung.

Eine Nähmaschine mit einer Betätigungsvorrichtung der eingangs genannten Art ist bekannt aus der DE 1 928 138 A. Nähmaschinen werden global eingesetzt. Dabei ergeben sich unterschiedliche Vorlieben der Bedienpersonen, was die Betätigungskraft, beispielsweise die Pedalkraft, angeht.

Die DE 199 20 400 C1 beschreibt eine Nähmaschine mit einer Überlastkupplung. Eine Vorspannkraft einer Tellerfeder auf eine Reibscheibe wird über eine Mutter eingestellt.

Weitere Kupplungsausgestaltungen sind bekannt aus der US 3,978,948 und aus der US 4,643,091.

Es ist eine Aufgabe der vorliegenden Erfindung, eine Betätigungsvorrichtung der eingangs genannten Art derart weiterzubilden, dass die Betätigungskraft des Betätigungselements möglichst einfach vorgegeben werden kann.

Diese Aufgabe ist erfindungsgemäß gelöst durch eine Betätigungsvorrichtung mit den im Anspruch 1 angegebenen Merkmalen.

Erfindungsgemäß wurde erkannt, dass durch die Verwendung einer Vorspannfeder mit einer zugehörigen Einstelleinrichtung zur Vorgabe der Vorspannkraft eine einfache Vorgabe der Betätigungskraft und damit eine einfache Anpassung an die Vorlieben der jeweiligen Bedienperson möglich ist. Zur Veränderung der Betätigungskraft muss die Bedienperson lediglich die Einstelleinrichtung betätigen. Aufwändigere Anpassarbeiten, beispielsweise der Austausch der Vorspannfeder, entfallen. Die erfindungsgemäß einstellbare Vorspannkraft kann bei verschiedenen, durch Körperkontakt von der Bedienperson betätigten Betätigungsvorrichtungen zum Einsatz kommen. Beispiele hierfür sind neben einem Fußpedal auch ein Kniehebel oder ein Handhebel. Die Führungsstange des Vorspannkörpers gewährleistet eine definiert geführte Linearbewegung des Vorspannkörpers und reduziert so die Gefahr eines Verkantens oder einer sonstigen Schwergängigkeit der Vorspanneinrichtung.

Eine Vorspanneinrichtung nach Anspruch 2 ist konstruktiv mit wenigen Teilen und mit geringem Aufwand realisierbar.

Eine Vorspannvorgabe-Führungswand der Einstellhülse nach Anspruch 3 lässt sich besonders kostengünstig realisieren. Die Anzahl der unterschiedlichen Rastabschnitte entspricht dann der Anzahl der möglichen Betätigungskraft-einstellungen. Über das Einrasten der Rastabschnitte mit dem Gegenkörper hat die Bedienperson eine einfache haptische Rückmeldung, dass eine gewünschte Betätigungskraftveränderung eingestellt ist.

Drei Rastabschnitte, d. h. drei unterschiedliche Vorspannkräfte und damit drei unterschiedliche Betätigungskräfte, die mit der Einstelleinrichtung vorgegeben werden können, nach Anspruch 4 haben sich in der Praxis als für die meisten Anwendungsfälle ausreichend herausgestellt. Es können auch zwei, vier oder mehr unterschiedliche Rastabschnitte und damit einhergehend eine entsprechende Anzahl unterschiedlich einstellbarer Betätigungskräfte vorgesehen sein.

Zwei Vorgabe-Gegenkörper nach Anspruch 5 gewährleisten eine stabile Abstützung der Führungswand am Gegenkörper. Dies reduziert die Anforderungen an die konstruktive Ausführung der Einstelleinrichtung.

Eine Führungswand nach Anspruch 6 lässt sich konstruktiv einfach realisieren.

Eine Führungswand nach Anspruch 7 vermeidet, dass diese immer am gleichen Ort mit dem Gegenkörper zusammenwirkt, was den Verschleiß der Einstelleinrichtung reduziert. Dies gilt insbesondere für eine parabolisch verlaufende Führungswand nach Anspruch 8. Die Führungswand kann zwischen den Rastabschnitten derart gekrümmt ausgeführt sein, dass eine drehmomentenoptimierte Betätigung der Betätigungsvorrichtung möglich ist. Es resultiert eine Verstellmöglichkeit der Vorspannkraft, die lediglich geringen Kraftaufwand erfordert.

Ein Betätigungsabschnitt nach Anspruch 9 ermöglicht eine besonders einfache Betätigung der Einstelleinrichtung. Der Betätigungsabschnitt kann mit einer Markierung oder Skalierung versehen sein, so dass die eingestellte Vorspannkraft ablesbar ist. Die eingestellte Vorspannkraft kann sich auch aus der Form des Betätigungsabschnitts ergeben.

Eine Vorspannfeder nach Anspruch 10 ist baulich besonders kostengünstig ausführbar.

Die Vorteile einer Vorspanneinrichtung nach Anspruch 11 und einer Nähmaschine nach Anspruch 12 entsprechen denen, die vorstehend unter Bezugnahme auf die erfindungsgemäße Betätigungsvorrichtung bereits erläutert wurden.

Ein Ausführungsbeispiel der Erfindung wird nachfolgend anhand der Zeichnung näher erläutert. In dieser zeigen:
- Fig. 1: eine bedienerseitige Ansicht einer Nähmaschine, die im Be- reich eines Gehäuses einer Fußpedalvorrichtung gebrochen gezeigt ist;
- Fig. 2: eine Vorspanneinrichtung der Fußpedalvorrichtung, wobei nur ein Teil eines Gehäusekörpers und dieser teilweise im Schnitt dargestellt ist;
- Fig. 3: eine Ansicht der Vorspanneinrichtung gemäß Blickrichtung III in Fig. 2, wobei schematisch und nicht maßstabsgetreu die Anlenkung eines Fußpedals an die Vorspanneinrichtung wie- dergegeben ist;
- Fig. 4: eine Ansicht der Vorspanneinrichtung aus im Vergleich zur Fig. 3 entgegengesetzter Blickrichtung, wobei der Gehäuse- körper zur Verdeutlichung eines Zusammenwirkens einer Vorspannvorgabe-Führungswand mit einem Vorgabe-Gegen- körper der Vorspanneinrichtung bereichsweise geschnitten dargestellt ist;
- Fig. 5: eine Einstellhülse der Vorspanneinrichtung mit einem Betäti- gungsabschnitt; und
- Fig. 6 bis 8: drei verschiedene Momentanpositionen der Einstellhülse zur Vorgabe verschiedener Vorspannkräfte für eine von einer Bewegung eines Fußpedals abhängigen Relativbewegung eines Pedal-Vorspannkörpers zum Gehäusekörper.

Eine Nähmaschine 1 hat eine Grundplatte 2 mit einem sich aufwärts davon erstreckenden Ständer 3 und einem abgewinkelten Arm 4. Letzterer endet in einem Kopf 5. Die Grundplatte 2, der Ständer 3, der Arm 4 und der Kopf 5 sind von einem Gehäuse 6 der Nähmaschine 1 umgeben. An der Unterseite des Gehäuseabschnitts der Grundplatte 2 ist ein Gehäusekörper 7 einer in der Fig. 2 insgesamt dargestellten Fußpedalvorrichtung 8 festgelegt. Die Fußpedalvorrichtung 8 stellt ein Beispiel einer Betätigungsvorrichtung zur Bedienung der Nähmaschine 1 dar, wobei die Betätigungsvorrichtung durch Körperkontakt von einer Bedienperson betätigt wird. Die Fußpedalvorrichtung 8 wird nachfolgend noch näher beschrieben.

Im Arm 4 ist eine in der Zeichnung nicht sichtbare Armwelle drehbar gelagert. Diese treibt im Kopf 5 über einen Kurbeltrieb eine im Kopf 5 axial verschiebbar gelagerte Nadelstange 9 an. Die Nadelstange 9 hat an ihrem unteren Ende eine Nadel 10. Letztere ist durch den Kurbeltrieb auf einer vertikalen Achse auf- und ab bewegbar. Die Nadel 10 führt in einem Öhr einen von einer nicht dargestellten Spule zugeführten und ebenfalls nicht dargestellten Nadelfaden.

Die Grundplatte 2 trägt eine Auflageplatte 11, auf der Nähgut zum Vernähen mit der Nähmaschine 1 aufgelegt werden kann. Beim Vernähen wird das Nähgut von einem Rollfuß 12 niedergehalten.

Die Fußpedal-Vorrichtung 8 hat ein Fußpedal 13, das um ein Schwenkgelenk mit horizontal verlaufender Schwenkachse 14 verschwenkbar und somit in verschiedene Funktions-Pedalstellungen bringbar ist. Betätigt wird das Fußpedal 13 mit einem Fuß 15 eines Bedieners. Das Fußpedal 13 stellt ein Beispiel für ein durch Körperkontakt mit der Bedienperson betätigbares Betätigungselement dar. Andere derartige Betätigungselemente, die ebenfalls Bestandteil der Betätigungsvorrichtung sein können, sind ein Kniehebel oder ein Handhebel.

An seinem der Fußspitze benachbarten Ende ist das Fußpedal 13 über ein Schwenkgelenk mit horizontaler Schwenkachse 16 an einem Verbindungshebel 17 angelenkt. Ein dem Schwenkgelenk mit der Schwenkachse 16 gegenüberliegendes Ende des Verbindungshebels 17 ist über ein weiteres Schwenkgelenk mit einer horizontalen Schwenkachse 18 an einem Haken 19 eines Pedal-Vorspannkörpers 20 angelenkt. Der Pedal-Vorspannkörper 20 stellt ein Beispiel für einen Betätigungselement-Vorspannkörper dar. Der Pedal-Vorspannkörper 20 ist in einem Gehäusekörper 21 geführt hubverlagerbar. Der Gehäusekörper 21 hat zwei Gehäusehälften 22, von denen in den Fig. 2 bis 4 sowie 6 bis 8 nur jeweils eine Gehäusehälfte 22 dargestellt ist. Die beiden Gehäusekörper 7, 21 sind Bestandteile eines Gehäuses der Fußpedalvorrichtung 8.

Die Hubbewegung des Pedal-Vorspannkörpers 20 im Gehäusekörper 21, also eine von einer Bewegung des Fußpedals 13 abhängige Relativbewegung, ist über zwei Vorspannfedern 23, 24 vorgespannt, so dass dieser Hubbewegung jeweils ein definierter Vorspannwiderstand entgegengebracht ist. Die in der Fig. 3 untere Vorspannfeder 23 dient dazu, einen Vorspannwiderstand gegen einen Pedaldruck, also eine Relativbewegung des Pedal-Vorspannkörpers 20 in der Fig. 3 nach unten zu erzeugen. Die in der Fig. 3 obere Vorspannfeder 24 erzeugt entsprechend einen Widerstand gegen einen Pedalhub, also gegen eine in der Fig. 3 nach oben gerichtete Relativbewegung des Pedal-Vorspannkörpers 20.

Die obere Vorspannfeder 24 stützt sich ab gegen einen Bund 25, der axial verschiebbar mit einer Führungsstange 26 des Pedal-Vorspannkörpers 20 verbunden ist, die wiederum in einer Aufnahme 27 des Gehäusekörpers 21 axial verlagerbar geführt ist. Gegenüberliegend stützt sich die Vorspannfeder 24 am Gehäusekörper 21 ab.

Die Vorspannfedern 23, 24 sind als Schraubenfedern ausgeführt, die um die Führungsstange 26 herumgeführt sind.

Die in der Fig. 3 untere Vorspannfeder 23 stützt sich in der Fig. 3 nach oben über einen weiteren Bund 28 ab, der ebenfalls axial verschiebbar mit der Führungsstange 26 verbunden ist. In der Fig. 3 nach unten stützt sich die Vorspannfeder 23 über eine Einstelleinrichtung 29 ab, die als Einstellhülse ausgeführt ist. Die Einstellhülse 29 umgibt die Führungsstange 26 und ist um deren Längsachse 30 verdrehbar, also zumindest um diese verschwenkbar.

Die Einstellhülse 29 hat eine Vorspannvorgabeführungswand 31. Diese hat insgesamt drei Paare von Rastabschnitten 32 bis 34, in denen sich der Verlauf der Führungswand 31 jeweils um etwa 90° abwinkelt. Benachbarte der Rastabschnitte 32 bis 34 sind in Umfangsrichtung um die Längsachse 30 jeweils um 45° zueinander versetzt angeordnet. Die beiden zu einem Paar gehörenden Rastabschnitte 32 bis 34 liegen auf gleicher axialer Höhe in Bezug auf die Längsachse 30 und in Umfangsrichtung um diese um 180° versetzt zueinander vor. Der Verlauf der Führungswand 31 ist also zweizählig rotationssymmetrisch. Die Rastabschnitte 32 sind dabei in der Fig. 3 axial am Weitesten nach unten, also zum Haken 19 hin, versetzt. Die Rastabschnitte 34 (vgl. Fig. 8) sind am Wenigsten weit zum Haken 19 hin in axialer Richtung versetzt, haben also zum Haken 19 den größten Abstand. Der axiale Versatz der Rastabschnitte 33 liegt zwischen dem der Rastabschnitte 32 und 34. Zwischen den Rastabschnitten 32 bis 34 verläuft die Führungswand 31 gerade oder nahezu gerade, wobei beispielsweise bei der Formgebung der Führungswand 31 der linearisierte Bereich einer momentenoptimierten Kurve eingesetzt sein kann. Auch ein gebogener, insbesondere parabolischer Verlauf der Führungswand 31 zwischen den Rastabschnitten 32 bis 34 ist möglich.

Zur Vorgabe der Vorspannkraft der Vorspannfeder 23 wirkt die Führungswand 31 mit zwei Vorgabe-Gegenkörpem 35 zusammen, die jeweils einstückig an die Gehäusehälften 22 des Gehäusekörpers 21 angeformt sind (vgl. Fig. 4, die einen der beiden Vorgabe-Gegenkörper zeigt). Die beiden Vorgabe-Gegenkörper 35 sind um die Längsachse 30 der Führungsstange 26 in Umfangsrichtung um 180° zueinander versetzt auf gleicher axialer Höhe angeordnet.

Die Rastabschnitte 32 bis 34 geben Rastpositionen des Vorgabe-Gegenkörpers 35 mit unterschiedlichen Axialpositionen der Einstellhülse 29 zur Führungsstange 26 vor. Die hierdurch möglichen drei Vorspannungs-Vorgabestellungen sind in den Fig. 6 bis 8 dargestellt. Fig. 6 zeigt die Stellung der Einstellhülse 29, die der stärksten Federvorspannung der Vorspannfeder 23 entspricht. Hierbei wirken die Rastabschnitte 32 mit den Vorgabe-Gegenkörpem 35 zusammen. Fig. 7 zeigt die Rastposition, bei der die Rastabschnitte 33 mit den Vorgabe-Gegenkörpem 35 zusammenwirken. Diese Momentanposition entspricht einer mittleren Vorspannung durch die Vorspannfeder 23. Fig. 8 zeigt die Momentanposition, bei der die Rastabschnitte 34 mit den Vorgabe-Gegenkörpem 35 zusammenwirken. Dies entspricht einer schwächsten Vorspannkraft der Vorspannfeder 23.

Die Einstellhülse 29 ist mit einem von außen frei zugänglichen Schwenk-Betätigungsabschnitt 36 verbunden. Dieser hat in einer Ansicht aus Richtung der Längsachse 30 einen angenähert quadratischen Querschnitt mit abgerundeten Ecken und leicht konvex verlaufenden Seitenwänden 37. Diese Form des Betätigungsabschnitts 36 ermöglicht eine optische und gleichzeitig auch haptische Unterscheidung der Rastposition nach Fig. 7 von denjenigen der Rastpositionen nach den Fig. 6 und 8. Grundsätzlich kann der Betätigungsabschnitt 36 auch so geformt sein, dass eine Unterscheidung aller drei Rastpositionen nach den Fig. 6 bis 8 voneinander möglich ist.

Durch das Herausführen des Schwenk-Betätigungsabschnitts 36 aus dem Gehäusekörper 21 ist gewährleistet, dass insbesondere die schmutzempfindlichen Komponenten der Betätigungsvorrichtung 8 innerhalb des Gehäusekörpers 21 angeordnet und nach außen hin abgeschlossen untergebracht sein können.

Zur Einstellung der Vorspannung der Pedalkraft für eine Druckbetätigung des Fußpedals 13 stellt die Bedienperson über den Betätigungsabschnitt 36 die für sie angenehmste Vorspannkraft ein.

## Patentansprüche

1. Betätigungsvorrichtung (8) zur Bedienung einer Nähmaschine (1)
- mit einem Betätigungselement (13),
- mit einer Vorspanneinrichtung
-- mit einem am Betätigungselement (13) angelenkten Betätigungselement-Vorspannkörper (20),
-- mit einem Gehäusekörper (7, 21),
-- mit mindestens einer Vorspannfeder (23, 24) zum Vorspannen einer von einer Bewegung des Betätigungselements (13) abhängigen Relativbewegung des Betätigungselement-Vorspannkörpers (20) zum Gehäusekörper (7, 21),
- mit einer Einstelleinrichtung (29) zur Vorgabe einer Vorspannkraft der Vorspannfeder (23), **dadurch gekennzeichnet, dass** der Betätigungselement-Vorspannkörper (20) eine Führungsstange (26) aufweist, die in einer Aufnahme (27) des Gehäusekörpers (21) linear geführt ist.

2. Betätigungsvorrichtung nach Anspruch 1, **dadurch gekennzeichnet, dass** die Einstelleinrichtung (29) als sich gegen die Vorspannfeder (23) einerseits und den Gehäusekörper (21) andererseits abstützende Einstellhülse ausgeführt ist, die die Führungsstange (26) umgibt und die um deren Längsachse (30) zur Vorgabe der Vorspannkraft schwenkbar oder drehbar ist.

3. Betätigungsvorrichtung nach Anspruch 2, **dadurch gekennzeichnet, dass** die Einstellhülse (29) eine Vorspannvorgabe-Führungswand (31) aufweist, die mit einem Vorgabe-Gegenkörper (35) des Gehäusekörpers (21) zusammenwirkt, wobei in der Vorspannvorgabe-Führungswand (31) in Umfangsrichtung um die Längsachse (30) der Führungsstange (26) mehrere Rastabschnitte (32 bis 34) ausgeführt sind, die Rastpositionen des Vorgabe-Gegenkörpers (35) mit unterschiedlichen Axialpositionen der Einstellhülse (29) zur Führungsstange (26) vorgeben.

4. Betätigungsvorrichtung nach Anspruch 3, **gekennzeichnet durch** drei Rastabschnitte (32 bis 34) in der Vorspannvorgabe-Führungswand (31).

5. Betätigungsvorrichtung nach Anspruch 3 oder 4, **gekennzeichnet durch** zwei Vorgabe-Gegenkörper (35), die um 180° um die Längsachse (30) der Führungsstange (26) zueinander versetzt angeordnet sind, wobei die Vorspannvorgabe-Führungswand (31) einen um die Längsachse (30) zweizählig rotationssymmetrischen Verlauf hat.

6. Betätigungsvorrichtung nach einem der Ansprüche 3 bis 5, **dadurch gekennzeichnet, dass** die Führungswand (31) zwischen den Rastabschnitten (32 bis 34) gerade verlaufende Wandabschnitte aufweist.

7. Betätigungsvorrichtung nach einem der Ansprüche 3 bis 5, **dadurch gekennzeichnet, dass** die Führungswand (31) zwischen den Rastabschnitten (32 bis 34) gekrümmt verlaufende Wandabschnitte aufweist.

8. Betätigungsvorrichtung nach Anspruch 7, **dadurch gekennzeichnet, dass** die Führungswand (31) zwischen den Rastabschnitten (32 bis 34) parabolisch verlaufende Wandabschnitte aufweist.

9. Betätigungsvorrichtung nach einem der Ansprüche 2 bis 8, **dadurch gekennzeichnet, dass** die Einstellhülse (29) mit einem von außen frei zugänglichen Schwenk-Betätigungsabschnitt (36) verbunden ist.

10. Betätigungsvorrichtung nach einem der Ansprüche 2 bis 9, **gekennzeichnet durch** eine Schraubenfeder (23, 24) als Vorspannfeder, die die Führungsstange (26) umgibt und sich zwischen einem stangenfesten Bund (28) und der Einstellhülse (29) abstützt.

11. Vorspanneinrichtung eines Nähmaschinen-Betätigungselements (13) nach einem der Ansprüche 1 bis 10,
- mit einem am Betätigungselement (13) angelenkten Betätigungselement-Vorspannkörper (20),
- mit einem Gehäusekörper (7, 21),
- mit mindestens einer Vorspannfeder (23, 24) zum Vorspannen einer von einer Bewegung des Betätigungselements (13) abhängigen Relativbewegung des Betätigungselement-Vorspannkörpers (20) zum Gehäusekörper (7, 21),
- mit einer Einstelleinrichtung (29) zur Vorgabe einer Vorspannkraft der Vorspannfeder (23), wobei der Betätigungselement-Vorspannkörper (20) eine Führungsstange (26) aufweist, die in einer Aufnahme (27) des Gehäusekörpers (21) linear geführt ist.

12. Nähmaschine (1) mit einer Betätigungsvorrichtung (8) nach einem der Ansprüche 1 bis 10.

## Claims

1. Actuation device (8) for operating a sewing machine (1), the actuation device (8) comprising
- an actuation element (13);
- a preloading device comprising
-- an actuation element preloading body (20) which is articulated to the actuation element (13);
-- a housing body (7, 21);
-- at least one preload spring (23, 24) for preloading a relative movement of the actuation element preloading body (20) relative to the housing body (7, 21), the relative movement depending on a movement of the actuation element (13);
- an adjustment device (29) for adjusting a preload force of the preload spring (23), **characterized in that** the actuation element preloading body (20) comprises a guide rod (26) which is linearly guided in a receptacle (27) of the housing body (21).

2. Actuation device according to claim 1, **characterized in that** the adjustment device (29) is an adjustment sleeve which is supported against the preload spring (23) on the one hand and the housing body (21) on the other, the adjustment sleeve surrounding the guide rod (26) while being pivotable or rotatable about the longitudinal axis (30) thereof for adjusting the preload force.

3. Actuation device according to claim 2, **characterized in that** the adjustment sleeve (29) comprises a preload adjustment guide wall (31) which interacts with an adjustment counter body (35) of the housing body (21), with several latching portions (32 to 34) being formed in the preload adjustment guide wall (31) when seen in the peripheral direction about the longitudinal axis (30) of the guide rod (26), the latching portions (32 to 34) defining latching positions of the adjustment counter body (35) with different axial positions of the adjustment sleeve (29) relative to the guide rod (26).

4. Actuation device according to claim 3, **characterized by** three latching portions (32 to 34) in the preload adjustment guide wall (31).

5. Actuation device according to claim 3 or 4, **characterized by** two adjustment counter bodies (35) which are arranged offset relative to each other by 180° about the longitudinal axis (30) of the guide rod (26), with the preload adjustment guide wall having two-fold rotational symmetry about the longitudinal axis (30).

6. Actuation device according to one of claims 3 to 5, **characterized in that** the guide wall (31) comprises straight wall portions between the latching portions (32 to 34).

7. Actuation device according to one of claims 3 to 5, **characterized in that** the guide wall (31) comprises curved wall portions between the latching portions (32 to 34).

8. Actuation device according to claim 7, **characterized in that** the guide wall (31) comprises parabolic wall portions between the latching portions (32 to 34).

9. Actuation device according to one of claims 2 to 8, **characterized in that** the adjustment sleeve (29) is connected to a pivotable actuation portion (36) which is freely accessible from outside.

10. Actuation device according to one of claims 2 to 9, **characterized by** a preload spring in the form of a helical spring (23, 24) which surrounds the guide rod (26) and is supported between a collar (28) which is fixed to the rod (28) and the adjustment sleeve (26).

11. Preloading device of a sewing machine actuation element (13) according to one of claims 1 to 10, comprising
- an actuation element preloading body (20) which is articulated to the actuation element (13);
- a housing body (7, 21);
- at least one preload spring (23, 24) for preloading a relative movement of the actuation element preloading body (20) relative to the housing body (7, 21), the relative movement depending on a movement of the actuation element (13);
- an adjustment device (29) for adjusting a preload force of the preload spring (23), wherein the actuation element preloading body (20) comprises a guide rod (26) which is linearly guided in a receptacle (27) of the housing body (21).

12. Sewing machine (1) comprising an actuation device (8) according to one of claims 1 to 10.

## Revendications

1. Dispositif d'actionnement (8) pour l'utilisation d'une machine à coudre (1)
- comprenant un élément d'actionnement (13),
- comprenant un dispositif de pré-tension
-- comprenant un corps de pré-tension de l'élément d'actionnement (20) articulé à l'élément d'actionnement (13),
-- comprenant un corps de boitier (7, 21),
-- comprenant au moins un ressort de pré-tension (23, 24) pour la pré-tension d'un mouvement relatif du corps de pré-tension de l'élément d'actionnement (20) par rapport au corps du boitier (7, 21) en fonction d'un mouvement de l'élément d'actionnement (13),
- comprenant un dispositif d'ajustement (29) pour le réglage d'une force de pré-tension du ressort de pré-tension (23) **caractérisé en ce que** le corps de pré-tension de l'élément d'actionnement (20) présente une tige de guidage (26) qui est pilotée linéairement dans un réceptacle (27) du corps de boitier (21).

2. Dispositif d'actionnement selon la revendication 1 **caractérisé en ce que** le dispositif d'ajustement (29) est conçu comme un tube d'ajustement appuyé d'une part contre le ressort de pré-tension (23) et d'autre part contre le corps de boitier (21), tube qui entoure la tige de guidage (26) et qui peut pivoter ou tourner autour de son axe longitudinal (30) pour le réglage de la force de pré-tension.

3. Dispositif d'actionnement selon la revendication 2 **caractérisé en ce que** le tube d'ajustement (29) présente une paroi de guidage du réglage de la pré-tension (31) qui agit conjointement avec un corps complémentaire antagoniste du réglage (35) du corps de boitier (21), plusieurs portions d'encliquetage (32 à 34) étant formées dans la paroi de guidage (31) du réglage de la pré-tension dans la direction du pourtour autour de l'axe longitudinal (30) de la tige de guidage (26), portions qui sont prévues pour les positions d'encliquetage du corps antagoniste vis-à-vis du réglage (35) avec des positions axiales diverses du tube d'ajustement (29) par rapport à la tige de guidage (26).

4. Dispositif d'actionnement selon la revendication 3 **caractérisé par** trois portions d'encliquetage (32 à 34) dans la paroi de guidage du réglage de pré-tension (31).

5. Dispositif d'actionnement selon les revendications 3 ou 4 **caractérisé par** deux corps complémentaires antagonistes du réglage (35), qui sont disposés espacés l'un par rapport à l'autre à 180 ° autour de l'axe longitudinal (30) de la tige de guidage (26), la paroi de guidage pour le réglage de la pré-tension (31) ayant un double parcours en symétrie de rotation autour de l'axe longitudinal (30).

6. Dispositif d'actionnement selon l'une des revendications de 3 à 5 **caractérisé en ce que** la paroi de guidage (31) entre les portions d'encliquetage (32 à 34) présente des portions de parois d'une évolution rectiligne.

7. Dispositif d'actionnement selon l'une des revendications de 3 à 5 **caractérisé en ce que** la paroi de guidage (31) entre les portions d'encliquetage (32 à 34) présente des portions de paroi d'évolution courbe.

8. Dispositif d'actionnement selon la revendication 7 **caractérisé en ce que** la paroi de guidage (31) présente des portions de paroi d'évolution parabolique entre les portions d'encliquetage.

9. Dispositif d'actionnement selon l'une des revendications de 2 à 8 **caractérisé en ce que** le tube d'ajustement (29) est relié avec une portion d'actionnement de pivotement (36) accessible librement de l'extérieur.

10. Dispositif d'actionnement selon l'une des revendications de 2 à 9 **caractérisé par** un ressort hélicoïdal (23, 24) en tant que ressort de pré-tension, qui entoure la tige de guidage (26) et prend appui entre un lien fixé sur la tige (28) et le tube d'ajustement (29).

11. Dispositif de pré-tension d'un élément d'actionnement (13) de machine à coudre selon l'une des revendications de 1 à 10,
- comprenant un corps de pré-tension (20) de l'élément d'actionnement articulé à l'élément d'actionnement (13),
- comprenant un corps de boitier (7, 21),
- comprenant au moins un ressort de pré-tension (23, 24) pour la pré-tension d'un mouvement relatif du corps de pré-tension de l'élément d'actionnement (20) par rapport au corps du boitier (7, 21) en fonction d'un mouvement de l'élément d'actionnement (13),
- comprenant un dispositif d'ajustement (29) pour le réglage d'une force de pré-tension du ressort de pré-tension (23), le corps de pré-tension de l'élément d'actionnement (20) présentant une tige de guidage (26) qui est pilotée linéairement dans un réceptacle (27) du corps de boitier (21).

12. Machine à coudre (1) comprenant un dispositif d'actionnement (8) selon l'une des revendications de 1 à 10.
